# DEMANDE DE BREVET EUROPEEN

(11) **EP 0 561 659 A1**
(43) Date de publication de la demande: **22.09.1993**
(21) Numéro de dépôt: 93400448.2
(22) Date de dépôt: 22.02.1993
(51) Int. Cl.: B65D 5/70, B65D 85/22

(54) **Boîte avec ouverture refermable pour la distribution d'un volume mesuré de contenu**

(30) Priorité: 19.03.1992 FR 9203289
(71) Demandeur: R C L Société Anonyme, 13003 Marseille (FR)
(72) Inventeur: Castagnoni, Danielle Yvonne, F-13006 Marseille (FR)
(74) Mandataire: Bourgognon, Jean-Marie

(57) **Abrégé**

Elle comprend une ouverture (12) de dimension supérieure au double de la section transversale des produits contenus dans la boîte, celle-ci est définie dans l'une des faces frontales (16, 17) et comporte un premier côté (18) qui s'étend le long de l'une de ses arêtes. Boîte de spaghettis.

## Description

La présente invention se rapporte aux boîtes, et plus particulièrement à celles destinées à contenir un lot de produits oblongs, identiques, notamment cylindriques, de longueur juste inférieure à celle de la boîte, tels que des spaghettis, dont une ration est formée de plusieurs de ces produits. Un lot correspond à plusieurs rations.

Les spaghettis sont vendus aux consommateurs dans une boîte en carton parallélépipédique, dont l'une des faces frontales est constituée d'un rabat. On peut faire sortir les spaghettis en ouvrant le rabat et en renversant la boîte. Pour n'en prélever qu'une partie, il faut obturer une partie d'ouverture. Cette opération nécessite un obturateur distinct à trou calibré ou, effectuée de la main, est imprécise.

Au U.S.-A- 3.741.463, on décrit une boîte en carton à rabat d'ouverture destiné à être séparé du reste de la boîte lors de l'ouverture pour opérer une déchirure. La boîte ne peut plus être refermée après prélèvement d'une partie de son contenu.

Au U.S.-A- 2.946.496, on décrit bien une boîte susceptible d'être refermée après prélèvement d'une dose par insertion d'une languette dans une fente. Cette opération d'insertion d'une languette, nécessairement de petite dimension et munie d'encoches à sa base pour en faciliter le pliage, exige trop de minutie du simple consommateur inexpérimenté. La perforation d'une fente dans l'ébauche de la boîte nécessite une opération supplémentaire, de nature différente, des autres opérations de pliage et de collage, et donc une machine spéciale pour la fabrication de la boîte.

L'invention pallie ces inconvénients par une boîte plus simple à fabriquer et qui peut être refermée plus facilement.

La boîte parallélépipédique de produits oblongs de même section transversale comporte une arête et une arête opposée, une face frontale s'étendant suivant un plan et dans laquelle est définie une ouverture ayant un premier côté qui s'étend le long de l'arête et un deuxième côté, et un rabat d'ouverture issu de l'arête, ayant un bord libre et normalement rabattu vers l'arête opposée en fermant l'ouverture. Suivant l'invention, la boîte elle comprend un flan constituant une partie de la face frontale, mais plus à l'intérieur de la boîte que le rabat, et délimitant le deuxième côté de l'ouverture et le rabat d'ouverture est tel qu'il peut être courbé de manière à en éloigner le bord libre d'un deuxième côté de l'ouverture, puis être ramené, sensiblement parallèlement au plan de la face frontale, en position normale rabattue en étant glissé derrière le flan.

Pour faciliter la courbure du rabat d'ouverture et son glissement derrière ou sous le flan, les premier et deuxième côtés sont adjacents à un même troisième côté de moindre longueur qu'eux. Le rabat d'ouverture est ainsi rendu plus libre de ses mouvements, le deuxième côté étant incliné à moins de 45° par rapport au premier.

Pour mieux assurer la refermeture de la boîte, il est prévu un flan secondaire plus à l'intérieur que le flan intérieur mais comme lui sensiblement dans le plan de la face frontale, délimitant un quatrième côté de l'ouverture adjacent au premier côté.

Si l'une des extrémités du premier côté est à l'un des sommets de la boîte, le mouvement de refermeture du rabat d'ouverture est facilité.

Suivant un mode de réalisation particulièrement préféré, le rabat d'ouverture fait partie d'un rabat supérieur appliqué sur le flan intérieur et peut en être séparé le long d'une ligne privilégiée de déchirure. Cette ligne de déchirure fait office de témoin d'inviolabilité de la boîte.

Au dessin annexé, donné uniquement à titre d'exemple, les figures 1, 2 et 3 sont des vues partielles en perspective d'une boîte de spaghettis, suivant l'invention, en position fermée, en position ouverte de prélèvement et en position intermédiaire, avant la refermeture.

La boîte de spaghettis représentée à la figure 1 est constituée à partir d'une ébauche en carton repliée et contient des spaghettis S cylindriques de section transversale identique. L'une des faces frontales a quatre sommets 1, 2, 3, 4, et quatre arêtes 5, 6, 7 et 8. Elle est constituée d'un flan 9 intérieur rabattu autour de l'arête 5 et allant jusqu'à l'arête 7, suivant un bord 10 faisant un angle de moins de 45° avec le bord 7 et définissant un deuxième côté 11 d'une ouverture 12, d'un flan 13 secondaire rabattu autour de l'arête 6, en forme de triangle dont l'un des côtés s'étend le long de l'arête 5 et dont une partie de l'hypoténuse 14 forme un quatrième côté de l'ouverture 12, et d'un rabat rabattu autour de l'arête 7 et constitué de deux parties 15, 16 séparées entre elles par une ligne 17 privilégiée de déchirure. Le flan 13 est plus à l'intérieur de la boîte que le flan 9, lequel est lui même plus à l'intérieur que le rabat 15, 16, bien que l'ensemble définisse la face frontale et s'étende sensiblement dans un même plan. Le rabat 15, 16 s'étend sur toute la face frontale. Après déchirure le long de la ligne 17, le rabat 16 d'ouverture peut basculer autour de la partie de l'arête 7 qui le définit et qui constitue le premier côté 18 de l'ouverture 12. Le bord libre du rabat 16 est le bord opposé à l'arête 7. Un troisième côté 19 de l'ouverture 12 est adjacent aux côtés 11 et 18. Le bord 10 du flan 9 coupe l'arête 7 au-delà de la ligne de déchirure 17.

Pour refermer la boîte, après en avoir prélevé une ration correspondant aux spaghettis qui apparaissent dans l'ouverture 12, on courbe le rabat 16 de manière à en éloigner le bord libre du côté 11 vers l'arête 6, puis on le ramène parallèlement à lui-même et on le glisse entre le flan 13 secondaire et le flan 9 intérieur sous celui-ci.

## Revendications

1. Boîte parallélépipédique, dans laquelle une ouverture (12) est définie dans l'une des faces frontales (16, 17) de la boîte et a un premier côté (18) qui s'étend le long de l'une de ses arêtes (7), un rabat (16) d'ouverture issu de l'arête (7) se rabattant normalement vers l'arête opposée (5) en fermant l'ouverture (12), caractérisée en ce que le rabat (16) d'ouverture est tel qu'il peut être courbé de manière à en éloigner le bord libre d'un deuxième côté de l'ouverture, puis être ramené, sensiblement parallèlement au plan de la face frontale, en position normale de rabattement en étant glissé derrière un flan (9) intérieur constituant une partie de la face frontale et délimitant le deuxième côté (11) de l'ouverture (12).

2. Boîte suivant la revendication 1, caractérisée en ce que les premier (18) et deuxième côtés (11) sont adjacents à un même troisième côté (19) de moindre longueur qu'eux.

3. Boîte suivant la revendication 2, caractérisée en ce que le deuxième côté (11) est incliné à moins de 45° par rapport au premier côté (18).

4. Boîte suivant l'une des revendications précédentes, caractérisée par un flan (13) secondaire délimitant un quatrième côté (14) de l'ouverture (12) adjacent au premier côté (18).

5. Boîte suivant l'une des revendications précédentes, caractérisée en ce que l'une des extrémités du premier côté (18) est à l'un des sommets (3) de la boîte.

6. Boîte suivant l'une des revendications précédentes, caractérisée en ce que le rabat (16) d'ouverture fait partie d'un rabat supérieur (15, 16,) appliqué sur le flan (9) inférieur et peut en être séparé le long d'une ligne privilégiée de déchirure (17).
